# EUROPÄISCHE PATENTSCHRIFT

(11) **EP 0 184 631 B1**
(45) Veröffentlichungstag und Bekanntmachung des Hinweises auf die Patenterteilung: **21.09.1988**
(21) Anmeldenummer: 85112969.2
(22) Anmeldetag: 12.10.1985
(51) Int. Cl.: B67B 7/04

(54) **Mit einer Glocke versehener Korkzieher**
Bell-shaped cork-screw
Tire-bouchon à cloche

(30) Priorität: 28.11.1984 DE 3443307
(43) Veröffentlichungstag der Anmeldung: 18.06.1986
(73) Patentinhaber: August Reutershan GmbH. & Co. KG, D-5650 Solingen (DE)
(72) Erfinder: Pracht, Günther, D-5650 Solingen (DE)
(74) Vertreter: Tackenberg, Karl, Dipl.-Ing.

(56) Entgegenhaltungen:
- EP-A- 0 056 011
- DE-C- 3 346 414
- FR-A- 2 340 899
- NL-A- 8 400 994
- US-A- 2 522 219

## Beschreibung

Die Erfindung betrifft einen mit einer Glocke versehenen Korkzieher, bei dem der Korken ohne Umkehr der Drehrichtung der Korkzieherklinge aus dem Flaschenhals ausgehoben wird und die Korkzieherklinge mit ihrem einen Ende aus der Glocke bodenseitig herausgeführt und mit der Handhabe fest verbunden ist.

Es ist aus der EP-A-0 056 011 ein Korkzieher bekannt, dessen Handhabe mit einem in der Glocke des Korkziehers axial verschiebbaren Führungselement verbunden ist. Das Führungselement besteht aus einem kreisförmigen Teil mit einem Durchgangsloch, in dem die Handhabe mit einem Zapfen drehbar und gegen axiales Verschieben gesichert gelagert ist. An dem kreisförmigen Teil sind randseitig zwei sich gegenüberliegende, nach dem unteren Ende der Glocke hin gerichtete Arme fest angeordnet, die innenseitig konkav gestaltet sind und innenseitig sich längserstreckende, vorzugsweise scharfkantige Rippen aufweisen, die Drehen des Korkens beim Hereinziehen in die Glocke verhüten. Das Führungselement ist zur Sicherung gegen Drehen und vollständiges Herausziehen aus der Glocke mit seinen Armen in sich längserstreckende Nuten eines in der Glocke am oberen Ende fest angeordneten zylindrischen Körpers geführt, der am Umfang zwei sich gegenüberliegende, fest angeordnete Zapfen aufweist, an denen das Führungselement mit sich längserstreckenden Langlöchern begrenzt verschiebbar geführt ist. Bei einem derartigen Korkzieher ist die Korkzieherklinge beim Eindrehen in den Korken zentriert, wodurch sichergestellt ist, daß die Korkzieherklinge nicht schräg in den Korken eingedreht wird. Schräges Eindrehen der Korkzieherklinge in den Korken kann aber zur Folge haben, daß der Korken bricht und ungünstigenfalls nicht ausgehoben werden kann. Der bekannte Korkzieher ist jedoch umständlich im Aufbau und materialaufwendig, was dadurch ins Gewicht fällt, daß es sich bei einem Korkzieher um einen Massenartikel handelt.

Der Erfindung liegt die Aufgabe zugrunde, einen Korkzieher der eingangs genannten Gattung, bei dem zentrisches Eindrehen der Korkzieherklinge in den Korken sichergestellt ist, so baulich zu vereinfachen, daß er kostengünstiger als bisher hergestellt werden kann.

Die Lösung der Aufgabe besteht erfindungsgemäß darin, daß zwischen der Glocke und der Handhabe ein die Korkzieherklinge umschließendes Teleskoprohr angeordnet ist, das mit seinem einen Ende mit der Glocke und mit seinem anderen Ende mit der Handhabe fest verbunden ist.

Bei dem erfindungsgemäßen Korkzieher ist das bisher erforderliche Führungselement und der mit letzterem in Wirkverbindung stehende zylindrische Körper durch das Teleskoprohr ersetzt, dessen Rohre beim Drehen der Handhabe zum Zwecke des Eindrehens der Korkzieherklinge in den Korken der zu entkorkenden Flasche und leichtem Druck auf die Handhabe nacheinander so ineinandergeschoben werden, bis die Handhabe auf einen Festpunkt auftrifft, wodurch die Korkzieherklinge nicht weiter in den Korken eingedreht werden kann. Bei weiterem Drehen der Handhabe wird der Korken in der bisherigen Weise ohne Umkehr der Drehrichtung aus dem Hals der zu entkorkenden Flasche ausgehoben. Durch den Fortfall des Führungselementes und des zylindrischen Körpers ist die Montage der Einzelteile des Korkziehers wesentlich vereinfacht und, falls die beiden Teile aus Kunststoff hergestellt werden, die hierfür erforderliche Menge Kunststoff eingespart. Dies wirkt sich insofern kostengünstig aus, als für die Herstellung der Kunststoffteile Kunststoff verwendet werden muß, der den Kunststoffteilen die erforderliche Festigkeit verleiht. Derartiger Kunststoff ist aber relativ teuer in der Anschaffung. Das metallene Teleskoprohr kann dagegen rationell und preisgünstig hergestellt werden.

Eine vorteilhafte Weiterbildung der Erfindung besteht darin, daß in dem Teleskoprohr eine die Korkzieherklinge umgebende, die Handhabe des Korkziehers belastende vorgespannte Schraubenfeder angeordnet ist.

Mittels der Schraubenfeder wird die Handhabe bzw. die Korkzieherklinge bei Nichtgebrauch des Korkziehers in der Ausgangslage und damit das Teleskoprohr in ausgezogener Lage gehalten.

Eine vorteilhafte Weiterbildung der Erfindung besteht darin, daß außen am Boden der Glocke und an der Unterseite der Handhabe je eine kreisförmige Nabe fest angeordnet ist, auf denen das Teleskoprohr geführt und mit denen es fest verbunden ist.

Hierdurch ist in vorteilhafter Weise eine einfache Verbindung des Teleskoprohres mit der Glocke und der Handhabe des Korkziehers erreicht. Da Glocke und Handhabe vorzugsweise aus Kunststoff hergestellt werden, sind die Naben an der Glocke bzw. an der Handhabe angeformt.

Eine weitere vorteilhafte Weiterbildung der Erfindung ist dadurch gekennzeichnet, daß an der am Boden der Glocke befindlichen Nabe ein hohlzylindrischer Körper zentrisch fest angeordnet ist, der mit Bezug auf seine Länge kürzer ist als die Länge des mit dem Boden der Glocke fest verbundenen Rohres des Teleskoprohres.

Der hohlzylindrische Körper, der bei Herstellung der Glocke mit der an ihr befindlichen Nabe in einem Stück aus Kunststoff an der Nabe ebenfalls angeformt ist, dient zum einen Male der Korkzieherklinge als Führung, wodurch zentrisches Eindrehen der Korkzieherklinge in den Korken sichergestellt ist. Er bildet zum anderen Male einen Anschlag, an dem die Handhabe mit der an ihr angeordneten Nabe anliegt, wenn die Korkzieherklinge in den Korken eingedreht ist, und abgestützt ist, um den Korken aus dem Flaschenhals auszuheben.

Die Erfindung ist nachstehend anhand eines in der Zeichnung veranschaulichten Ausführungsbeispieles näher erläutert. Es zeigt:
Fig. 1 den Korkzieher in Ansicht, teilweise im Schnitt, mit in der Ausgangslage befindlicher Korkzieherklinge,
Fig. 2 den Korkzieher in Ansicht, wobei der Korken aus der zu entkorkenden Flasche ausgehoben ist, und
Fig. 3 einen Schnitt nach der Linie 111 - 111 der Fig. 2.

Mit 1 ist die aus Kunststoff hergestellte Glocke des Korkziehers bezeichnet, die am vorderen Ende einen angeformten Kragen 2 und am Boden außenseitig eine angeformte kreisförmige Nabe 3 aufweist. Die Nabe 3 und der Boden der Glocke 1 besitzen miteinander korrespondierende Durchgangsöffnungen 4, 5. Es ist ferner an der Nabe 3 zentrisch ein hohlzylindrischer Körper 6 angeformt. Mit 7 ist die Korkzieherklinge bezeichnet, die über ihre gesamte Länge wendelförmig gestalten ist, und mit 8 die knebelförmige, aus Kunststoff hergestellte Handhabe des Korkziehers. Die Handhabe 8 weist an ihrer Unterseite eine angeformte kreisförmige Nabe 9 auf. Die Korkzieherklinge 7 durchsetzt mit ihrem einen Ende mit Spiel die Durchgangsöffnungen 4, 5 und den hohlzylindrischen Körper 6 und ist in der Nabe 9 fest verankert. Sie ragt in der Ausgangslage mit ihrem freien Ende bis etwa an das vordere Ende der Glocke 1. Mit 10 ist ein Teleskoprohr bezeichnet, das aus den Rohren 11, 12, 13 zusammengesetzt ist. Das Rohr 11 ist mit seinem einen Ende auf der Nabe 3 und das Rohr 13 mit seinem einen Ende auf der Nabe 9 fest angeordnet. Das ausgezogene Teleskoprohr 10 umschließt den zwischen der Glocke 1 und der Handhabe 8 befindlichen Teil der Korkzieherklinge 7. In dem Teleskoprohr 10 ist eine die Korkzieherklinge 7 umgebende, vorgespannte Schraubenfeder 14 angeordnet, die mit ihrem einen Ende an der Nabe 3 und mit ihrem anderen Ende an der Nabe 9 abgestützt ist, wobei sie auf dem hohlzylindrischen Körper 6 geführt ist. Mit 15 ist der strichpunktiert dargestellte Hals einer Flasche und mit 16 der Korken der Flasche bezeichnet.

Die Wirkungsweise des Korkziehers ist folgende.

Der Korkzieher wird mit dem Kragen 2 der Glocke 1 fest auf den Hals 15 der zu entkorkenden Flasche aufgesetzt, wobei die Korkzieherklinge 7 mit ihrer Spitze in den Korken 16 eindringt. Die Handhabe 8 wird hiernach im Uhrzeigersinn gedreht, und zwar unter leichtem Druck mit der einen Hand des den Korkziehers Handhabenden. Dabei werden die Rohre 12, 13 in das Rohr 11 des Teleskoprohres 10 hineingeschoben, wobei die Schraubenfeder 14 weiter gespannt und die Korkzieherklinge 7 in den Korken 16 eingedreht wird. Bei Anlage der Handhabe 8 an dem hohlzylindrischen Körper 6 ist die Korkzieherklinge 7 in den Korken 16 eingedreht. Bei weiterem Drehen der Handhabe 8 im Uhrzeigersinn wird der Korken 16 aus dem Flaschenhals 15 ausgehoben und in die Glocke 1 hereingezogen. Nachdem der Korken 16 aus dem Flaschenhals 15 ausgehoben ist, wird die Korkzieherklinge 7 aus dem Korken 16 herausgedreht. Zu diesem Zweck wird die Handhabe 8 im entgegengesetzten Uhrzeigersinn gedreht und mit Unterstützung der Schraubenfeder 14 wieder in die Ausgangslage bewegt, wobei das Teleskoprohr 10 wieder ausgezogen wird. Bei Erreichen der Ausgangslage der Handhabe 8 wird diese so weit weiter gedreht, bis die Korkzieherklinge 7 zur Gänze aus dem Korken 16 herausgedreht ist, wonach der Korken 16 aus der Glocke 1 herausfällt.

## Patentansprüche

1. Mit einer Glocke (1) versehener Korkzieher, bei dem der Korken (16) ohne Umkehr der Drehrichtung der Korkzieherklinge (7) aus dem Flaschenhals (15) ausgehoben wird und die Korkzieherklinge (7) mit ihrem einen Ende aus der Glocke (1) bodenseitig herausgeführt und mit der Handhabe (8) fest verbunden ist, dadurch gekennzeichnet, daß zwischen der Glocke (1) und der Handhabe (8) ein die Korkzieherklinge (7) umschließendes Teleskoprohr (10) angeordnet ist, das mit seinem einen Ende mit der Glocke (1) und mit seinem anderen Ende mit der Handhabe (8) fest verbunden ist.

2. Mit einer Glocke versehener Korkzieher nach Anspruch 1, dadurch gekennzeichnet, daß in dem Teleskoprohr (10) eine die Korkzieherklinge (7) umgebende, die Handhabe (8) des Korkziehers belastende vorgespannte Schraubenfeder (14) angeordnet ist.

3. Mit einer Glocke versehener Korkzieher nach Anspruch 1 und 2, dadurch gekennzeichnet, daß außen am Boden der Glocke (1) und an der Unterseite der Handhabe (8) je eine kreisförmige Nabe (3, 9) fest angeordnet ist, auf denen das Teleskoprohr (10) geführt und mit denen es fest verbunden ist.

4. Mit einer Glocke versehener Korkzieher nach einem der Ansprüche 1 - 3, dadurch gekennzeichnet, daß an der am Boden der Glocke (1) befindlichen Nabe (3) ein hohlzylindrischer Körper (6) zentrisch fest angeordnet ist, der mit Bezug auf seine Länge kürzer ist als die Länge des mit dem Boden der Glocke (1) fest verbundenen Rohres (11) des Teleskoprohres (10).

## Claims

1. Bell-shaped cork screw in which the cork (16) is able to be lifted out of the bottle neck (15) without reversing the turning direction of the cork-screw blade (7) and in which the cork-screw blade (7) is guided with one of its ends out of the bottom of the bell (1) and is firmly connected to the tommy handle (8), characterised in that a telescopic tube (10) encompassing the cork- screw blade (7) is arranged between the bell (1) and the tommy handle (8), said telescopic tube being firmly connected with one of its ends to the bell (1) and with its other end to the tommy handle (8).

2. Bell-shaped cork screw as claimed in claim 1, characterised in that a prestressed helical compression spring (14) is arranged in the telescopic tube (10), said spring encompassing the cork-screw blade (7) and acting upon the tommy handle (8).

3. Bell-shaped corkscrew as claimed in claims 1 and 2, characterised in that a circular hub (3, 9) is fixedly arranged both peripherally at the bottom of the bell (1) and at the bottom side of the tommy handle (8), the telescopic tube (10) being guided on said hubs (3, 9) and firmly connected thereto.

4. Bell-shaped cork screw as claimed in claims 1 - 3, characterised in that a hollow cylindrical body (6) is centrally fixed to the hub (3) provided at the bottom of the bell (1), said hollow cylindrical body being shorter, as regards its length, than the length of that tube (11) of the telescopic tube (10) which is firmly connected to the bottom of the bett (1).

## Revendications

1. Tire-bouchon à cloche (1) extrayant le bouchon (16) du goulot (15) sans renversement du sens de rotation de la lame tire-bouchon (7) dont une extrémité sort par le fond de la cloche (1) et est solidement assemblée à la poignée (8), tire-bouchon caractérisé par ce qu'entre la cloche (1) et la poignée (8) est disposé un tube télescopique (10) enfermant la lame tire-bouchon (7), lequel tube télescopique, avec l'une de ses extrémités, est solidement assemblé à la cloche (1) et, avec son autre extrémité, à la poignée (8).

2. Tire-bouchon à cloche suivant revendication 1, caractérisé par ce que dans le tube télescopique (10) est disposé un ressort à boudin (14) précontraint entourant la lame tire-bouchon (7) et chargeant la poignée (8).

3. Tire-bouchon à cloche suivant revendications 1 et 2, caractérisé par ce qu'à l'extérieur, sur le fond de la cloche (1) et à la face inférieure de la poignée (8) respectivement est fixé un moyeu circulaire (3, 9), moyeux sur lesquels est guidé le tube télescopique (10) et auxquels il est solidement assemblé.

4. Tire-bouchon à cloche suivant une des revendications 1 à 3, caractérisé par ce qu'au moyeu (3) se trouvant sur le fond de la cloche (1) est fixé centriquement un corps cylindrique creux (6) qui, en ce qui concerne sa longueur, est plus court que la longueur du tube (11) solidement assemblé au fond de la cloche (1) du tube télescopique (10).
